# EUROPÄISCHE PATENTSCHRIFT

(11) **EP 2 411 230 B1**
(45) Veröffentlichungstag und Bekanntmachung des Hinweises auf die Patenterteilung: **08.05.2013**
(21) Anmeldenummer: 10709515.0
(22) Anmeldetag: 18.03.2010
(51) Int. Cl.: B42D 7/00

(54) **ALS ZEITUNG AUSGEBILDETES DRUCKPRODUKT**
PRINTED PRODUCT IN FORM OF A NEWSPAPER
PRODUIT IMPRIMÉ EN FORME DE JOURNAL

(30) Priorität: 24.03.2009 DE 102009001767
(43) Veröffentlichungstag der Anmeldung: 01.02.2012
(73) Patentinhaber: Koenig & Bauer AG, 97080 Würzburg (DE)
(72) Erfinder: BRÜCKL, Thomas, Rainer, 97265 Hettstadt (DE)
(86) Internationale Anmeldenummer: PCT/EP2010/053502
(87) Internationale Veröffentlichungsnummer: WO 2010/108839

(56) Entgegenhaltungen:
- EP-A2- 1 604 931
- WO-A1-99/30910
- DE-A1- 3 016 573
- DE-C1- 3 441 199
- US-A- 4 340 212
- US-A- 5 799 979

## Beschreibung

Die Erfindung betrifft ein Druckprodukt gemäß dem Oberbegriff des Anspruches 1.

Bei der Produktion eines Druckprodukts, beispielsweise einer Zeitung oder einer Zeitschrift, kann die Attraktivität des Druckprodukts weiter gesteigert werden, indem dem Druckprodukt neben dem Bedruck noch weitere Merkmale zugefügt werden. So können beispielsweise durch Perforierung oder durch das Anbringen eines zusätzlichen Falzes auf dem Deckblatt neue Einsatzmöglichkeiten entstehen.

Durch die DD 220 577 A1 ist es bekannt, in einer Rollenrotations-Druckmaschine mittels eines Pflugfalzes einen mehr oder weniger schmalen Streifen einer Bahn, beispielsweise für Werbezwecke, längs zu falzen.

Durch die EP 1 040 013 B1 ist ein Verfahren zur Herstellung einer Zeitung bekannt, bei dem vor dem Querscheiden einer Teilwarenbahn eine Perforierung, die über eine gesamte Höhe einer Seite durchgeht, in die Teilwarenbahn eingebracht wird.

Durch die DE 10 2007 019 864 A1 ist eine Vorrichtung bekannt, mit der ein, eine Bahn in einer Längsrichtung perforierendes, Perforiermesser so angebracht ist, dass es in seiner Position quer zu einer Bahnlaufrichtung an einer beliebigen Position einstellbar ist.

Durch die DE 36 15 121 A1 ist es bekannt, eine Längsfalzvorrichtung und eine Perforiervorrichtung in einer Druckmaschine anzuordnen.

Durch die US 5 799 979 A ist ein Druckprodukt bekannt, das eine als Deckblatt ausgebildete Seite, eine über einen Mittelfalz mit dem Deckblatt verbundene, als

Rückseite ausgebildete, Seite und zumindest eine dazwischen liegende, als Titelseite ausgebildete, Seite umfasst, wobei ein, das Deckblatt und die Rückseite bildender, Bogen parallel zu dem, das Deckblatt mit der Rückseite verbindenden, Mittelfalz zumindest einen weiteren Falz aufweist und wobei der, das Deckblatt und die Rückseite bildende, Bogen parallel zu dem, das Deckblatt mit der Rückseite verbindenden, Mittelfalz zumindest eine Perforierung aufweist.

Durch die DE 38 06 188 C1 ist eine Pflugfalzvorrichtung bekannt, mittels der ein Druckprodukt zusätzlich zu einem Mittelfalz mit einem weiteren Falz versehen werden kann, der bezüglich einer Richtung senkrecht zu einer Transportrichtung eines Bedruckstoffs frei positioniert werden kann.

Durch die EP 1 604 931 A2 ist eine Vorrichtung bekannt, mittels der Druckprodukte mittels eines Pflugfalzes mit einem weiteren Falz zusätzlich zu einem Mittelfalz versehen werden können und mittels der die Druckprodukte mit einer Perforation in einer Transportrichtung eines Bedruckstoffs versehen werden können. Die Vorrichtungen für den weiteren Falz und die Perforation können dabei verstellt werden.

Durch die DE 30 16 573 A1 ist ein Druckprodukt bekannt, das als Einlage dient, wobei mehrere zusammengeklebte Seiten jeweils eine Perforation aufweisen, die sämtlich durchtrennt werden müssen, um die Einlage als ganzes aus einer Druckschrift entnehmen zu können. Ein Mittelfalz, weitere Falze und Perforationen liegen parallel zueinander. Die Einlage wird mittels Rückdrahtheftung in eine weitere Druckschrift eingebunden. Über die Perforationen sind Einlegeseiten mit dem Druckprodukt verbunden, die wiederum mit der Druckschrift verklebt oder durch Heftung mit der Druckschrift verbunden sind.

Durch die US 4 340 212 A ist ein Druckprodukt bekannt, das einen Mittelfalz und zwei weitere, dazu parallele Falze und zwei dazu parallele Perforierungen aufweist. Es handelt sich dabei um Briefumschläge, die als insert" in einem zweiten Druckprodukt angeordnet werden. Die Briefumschläge sind nur über eine Linie entlang der Perforierung mit dem restlichen Druckprodukt verbunden und durch Durchtrennen der Perforierung von dem zweiten Druckprodukt vollständig lösbar.

Durch die WO 99/30310 A1 ist es bekannt, unterschiedlich breite Bedruckstoffbahnen zu einem Druckprodukt, beispielsweise einer Zeitung zusammenzuführen, wobei unterschiedliche Lagen der Bedruckstoffbahnen zueinander offenbart sind. Dabei wird eine schmalere Bedruckstoffbahn immer von einer breiteren Bedruckstoffbahn umschlossen. Es ist ebenfalls offenbart, Perforationen parallel zu einem Mittelfalz anzuordnen.

Der Erfindung liegt die Aufgabe zugrunde, ein attraktives Druckprodukt zu schaffen.

Die Aufgabe wird erfindungsgemäß durch die Merkmale des Anspruches 1 gelöst.

Die mit der Erfindung erzielbaren Vorteile bestehen insbesondere darin, dass auf einem Deckblatt oder einer Rückseite eines Druckprodukts, beispielsweise einer Zeitung oder einer Zeitschrift, ein Teil einer Fläche mit einer Werbebotschaft oder einem anderen informativen und/oder dekorativen Druckbild bedruckt sein kann und dass durch eine Perforierung und einen Längsfalz ein abtrennbares Druckprodukt, beispielsweise ein Faltblatt entsteht und dass eine Titelseite trotzdem mit ihrer vollen Fläche erhalten bleibt. Dadurch kann das abtrennbare Druckprodukt bzw. Faltblatt auffällig aber nicht störend platziert, von einem Leser einfach mittels Durchtrennen einer Perforation vollständig abgetrennt und separat aufbewahrt werden.

Ein weiterer Vorteil des Druckprodukts besteht darin, dass durch einen zusätzlichen Längsfalz, der bezüglich einer Breite des Druckprodukts an einer beliebigen Stelle liegt, eine von dem abtrennbaren Faltblatt bedeckte Fläche der Titelseite oder einer Rückseite variabel gestaltet werden kann.

Ein weiterer Vorteil des Druckprodukts besteht darin, dass durch die Perforierung, die bezüglich der Breite des Druckprodukts an einer beliebigen Stelle liegt, die Möglichkeit geschaffen wird, entweder die Perforierung auf den Mittelfalz zu legen und damit das gesamte Deckblatt bzw. die gesamte Rückseite von dem restlichen Druckprodukt abzutrennen oder einen Teil des perforierten Deckblatts bzw. der perforierten Rückseite stehen zu lassen. Dadurch kann beispielsweise die übrige Zeitung oder Zeitschrift nach einem Abtrennen des Faltblattes von sichtbaren Spuren befreit sein oder auch in Kombination mit dem nicht abgetrennten Rest des perforierten Deckblattes bzw. der perforierten Rückseite ein anderes Druckbild zu schaffen.

Ein weiterer Vorteil besteht darin, dass nach einem Durchtrennen lediglich einer Perforierung ein Teil des Druckprodukts vollständig von dem restlichen Druckprodukt gelöst ist.

Ein weiterer Vorteil einer Ausführungsform besteht darin, dass auf dem abtrennbaren Faltblatt zumindest eine Faltmarke oder ein Muster aus Faltmarken abgedruckt ist, so dass ein Leser das abgetrennte Faltblatt in ein vorgesehenes, praktisches Format bringen kann. Eine solche Anwendung eignet sich beispielsweise sehr gut für Fahrpläne, Messepläne oder beliebige andere Druckprodukte, die der Leser mitnehmen und eventuell länger benutzen kann. Dadurch wird dieses Druckprodukt beispielsweise auch als Träger von Werbebotschaften noch attraktiver.

Ein weiterer Vorteil besteht darin, dass durch den zusätzlichen Falz die Fläche des abtrennbaren Faltblattes größer ist, als die von dem unabgetrennten Faltblatt bedeckte Fläche der Titelseite des Druckprodukts. So kann die gesamte Fläche des aufgefalteten Faltblatts sogar größer sein, als die Fläche der Titelseite, obwohl im zusammengefalteten Zustand des Druckprodukts sogar noch ein Teil der Titelseite sichtbar ist. Unabhängig von dem weiteren Druckprodukt bzw. Faltblatt kann dadurch das eigentliche Druckprodukt weiterhin auf den ersten Blick von einem Kunden erkannt werden, ohne dass die Werbung ihn dabei behindern würde.

Ein weiterer Vorteil besteht darin, dass durch eine Wahl von Breiten derart, dass ein umgeschlagener Bedruckstoffstreifen und ein Deckblatt jeweils die Hälfte der Breite der Titelseite aufweisen, alle verwendeten Bedruckstoffbahnen Breiten aufweisen können, die ganzzahligen Vielfachen einer verwendeten Breite, beispielsweise der Titelseite, entsprechen.

Ausführungsbeispiele der Erfindung sind in den Zeichnungen dargestellt und werden im Folgenden näher beschrieben.

Es zeigen:
- Fig. 1: eine schematische Darstellung eines Druckprodukts;
- Fig. 2: eine schematische Darstellung eines vom restlichen Druckprodukt abgetrennten Faltblatts;
- Fig. 3: Beispiele möglicher Varianten a), b), c), und d) bezüglich eines Abstandes eines zusätzlichen Falzes von einem Mittelfalz sowie einer Breite einer Deckseite, einer Rückseite und eines Bedruckstoffstreifens;
- Fig. 4: eine schematische Darstellung einer Abbildung auf einem Deckblatt und einer Abbildung auf einer Titelseite, die in Kombination eine gemeinsame Abbildung erzeugen, und zwar auf verschiedene Arten, je nachdem, ob ein mittels Perforierung abtrennbares Faltblatt vom restlichen Druckprodukt abgetrennt ist oder nicht;
- Fig. 5: eine schematische Darstellung einer Pflugfalzvorrichtung, einer Perforiervorrichtung und einer von diesen beiden bearbeiteten Bedruckstoffbahn;
- Fig. 6: Ausführungsbeispiele für eine Ausrichtung einer, mit einem zusätzlichen Falz versehenen, Bedruckstoffbahn relativ zu einer anderen Bedruckstoffbahn und daraus entstehende Druckprodukte.

Die folgenden Erläuterungen eines Druckprodukts 01 beziehen sich auf ein Druckprodukt 01 in einem vollständig zusammengeklappten Zustand. Das Druckprodukt 01, das beispielsweise eine Zeitung 01 oder eine Zeitschrift 01 sein kann, umfasst zumindest eine als Deckblatt 02 ausgebildete Seite 02, die über einen Mittelfalz 03 mit einer als Rückseite 04 ausgebildeten Seite 04 verbunden ist, sowie zumindest eine dazwischen liegende, beispielsweise als Titelseite 09 ausgebildete Seite 09. Ein Bogen 06 aus Bedruckstoff 18, vorzugsweise aus Papier, der das Deckblatt 02 und die Rückseite 04 bildet, weist neben dem Mittelfalz 03 noch zumindest einen weiteren Falz 07 auf. Dieser weitere Falz 07 verläuft parallel zum Mittelfalz 03. Durch den weiteren Falz 07 entsteht ein Bedruckstoffstreifen 08, der vom Falz 07 aus in Richtung Mittelfalz 03 weist. Dieser Bedruckstoffstreifen 08 kann so umgeschlagen sein, dass der Bedruckstoffstreifen 08 sich zwischen der Rückseite 04 und einem nicht zum Bedruckstoffstreifen 08 gehörenden Teil des Deckblattes 02 befindet, d. h. der Falz 07 schlägt den Bedruckstoffstreifen 08 nach innen. Der Bedruckstoffstreifen 08 kann aber auch so umgeschlagen sein, dass der nicht zum Bedruckstoffstreifen 08 gehörende Teil des Deckblatts 02 zwischen der Rückseite 04 und dem umgeschlagenen Bedruckstoffstreifen 08 liegt, d. h. der Falz 07 schlägt den Bedruckstoffstreifen 08 nach außen. In beiden Fällen ist das Deckblatt 02 der, den Falz 07 tragende, Teil des Druckprodukts 01. (Fig. 1 und 2)

Der Falz 07 kann sich in einer Richtung senkrecht zum Mittelfalz 03 in einem beliebigen Abstand vom Mittelfalz 03 befinden. Mit einer Titelseite 09 wird eine Seite 09 des Druckprodukts 01 bezeichnet, die direkt hinter dem Deckblatt 02 liegt. Je nachdem, wie breit der Bogen 06 ursprünglich ist und in welchem Abstand zum Mittelfalz 03 sich der Falz 07 befindet, ergibt sich eine Fläche der Titelseite 09, die im zusammengefalteten Zustand des Druckproduktes 01 sichtbar ist und ergibt sich ein Abstand einer Kante 11 des eingeschlagenen Bedruckstoffstreifens 08 zum Mittelfalz 03 und ergibt sich eine Breite des Bedruckstoffstreifens 08. Es ist möglich, die Kante 11 auf den Mittelfalz 03 zu schlagen und somit eine Fläche des abtrennbaren Faltblatts 13 im ausgeklappten Zustand zu erzeugen, die doppelt so groß ist, wie eine von dem unabgetrennten Faltblatt 13 bedeckte Fläche der Titelseite 09. In einer bevorzugten Ausführungsform ist der Bedruckstoffstreifen 08 genau halb so breit wie die Titelseite 09 und liegt die Kante 11 des Bedruckstoffstreifens 08 genau auf dem Mittelfalz 03 (Fig. 3a). In der Fig. 3 ist, ohne die Erfindung darauf zu beschränken, zum Zweck einer besseren Übersichtlichkeit der zusätzliche Falz jeweils nach außen schlagend dargestellt. Es ist aber auch möglich, dass eine Seite 02; 04, die einen weiteren Falz 07 trägt, im ausgeklappten Zustand breiter ist, als die Titelseite 09 des Druckprodukts 01. Auch die Anordnung eines beispielsweise bahnförmigen Bedruckstoffs 18 bezüglich einer Richtung B seiner Ausdehnung senkrecht zur Transportrichtung A kann dazu verwendet werden, sowohl die Breite des Deckblatts 02 und der Rückseite 04 als auch des Bedruckstoffstreifens 08 zu variieren. So kann beispielsweise durch entsprechende Verschiebung des Bedruckstoffes 18 nur eine teilbreite Rückseite 04 angeordnet werden, d. h. die Rückseite 04 ist weniger breit, als beispielsweise die Titelseite 09, wodurch auf einer Vorderseite des Druckprodukts 01 in der Breite mehr Bedruckstoff 18 zur Verfügung steht, der auf den Bedruckstoffstreifen 08 und den restlichen Teil des Deckblattes 02 aufgeteilt werden kann (Fig. 3b) und c) ). Es ist ebenfalls möglich, durch Variationen in einer Breite des für den Bogen 06 eingesetzten Bedruckstoffes 18 weiteren Einfluss auf die Menge an Bedruckstoff 18 zu nehmen, die für die Deckseite 02 und den Bedruckstoffstreifen 08 zur Verfügung steht. Durch Kombination der beiden Möglichkeiten, also einer Verschiebung des Bedruckstoffes 18 und einer Variation der Breite des Bedruckstoffs 18, können eine Breite des Bedruckstoffstreifens 08 und eine Breite der von der Deckseite 02 bedeckten Fläche der Titelseite 09 beliebig eingestellt werden. Beispielsweise kann das Deckblatt 02 im ausgeklappten Zustand breiter, weniger breit oder genauso breit sein, wie die Titelseite 09 (Fig. 3d) ). In Fig. 3 bezeichnet a eine Breite a der Titelseite 09 des Druckproduktes 01, b eine Breite b der Rückseite 04, c eine Breite c des Bedruckstoffstreifens 08 und d eine Breite d des Teils des Deckblatts 02, der nicht zum Bedruckstoffstreifen 08 gehört.

Eine Perforierung 12 des Bogens 06 verläuft ebenfalls parallel zum Mittelfalz 03. Auch ein Abstand der Perforierung 12 vom Mittelfalz 03 ist beliebig wählbar. Bevorzugt steht der Abstand der Perforierung 12 vom Mittelfalz 03 in einem speziellen Zusammenhang zu einer Wahl der Breite des Bedruckstoffstreifens 08 und dem Abstand des Falzes 07 vom Mittelfalz 03. In einer bevorzugten Ausführungsform liegt die Perforierung 12 auf dem das Deckblatt 02 und die Rückseite 04 bildenden Bogen 06 in einem Bereich von einem Drittel einer Breite der Titelseite 09 um den Mittelfalz. In einer anderen bevorzugten Ausführungsform liegt die Perforierung 12 genau auf dem Mittelfalz 03, so dass das Deckblatt 02 komplett als ein Faltblatt 13 abgetrennt werden kann und das übrige Druckprodukt 01 höchstens noch geringe Spuren davon aufweist, dass ein Teil des Druckprodukts 01 entfernt wurde. Wenn dabei von einer Lage der Perforierung 12 genau auf dem Mittelfalz 03 bzw. auf dem Mittelfalz 03 die Rede ist, so ist gemeint, dass die Perforierung 12 in einem Toleranzbereich, bevorzugt von 2 cm und weiter bevorzugt von 0,5 cm, um den Mittelfalz 03 liegen kann, beispielsweise um eine Stabilität des ungetrennten Druckprodukts 01 zu erhöhen und/oder einen nach einer Trennung übrigen Randstreifen unauffällig zu halten. Wenn also die Perforierung 12 nicht exakt auf dem Mittelfalz 03 liegt, so ist bevorzugt die die Perforierung 12 aufweisende Seite 02; 04 zumindest einen Falz 07 tragend ausgebildet. In einer anderen bevorzugten Ausführungsform ist der Abstand der Perforierung 12 vom Mittelfalz 03 auf das Druckbild des Deckblattes 02 und der Titelseite 09 abgestimmt, so dass sich nach Entfernen des Faltblatts 13 aus dem nicht abgetrennten Teil des Deckblatts 02 und dem nicht verdeckten Teil der Titelseite 09 ein beabsichtigtes Gesamtbild ergibt. Bevorzugt befindet sich die Perforierung 12 auf der gleichen Seite 02; 04 wie der Falz 07 (Fig. 4). Bevorzugt ist die Perforierung 12 so angeordnet, dass das Faltblatt 13 nur über eine Linie entlang der Perforierung 12 mit dem restlichen Druckprodukt 01 verbunden ist und bei Durchtrennen der Perforierung 12 von dem Druckprodukt 01 vollständig gelöst ist. Das bedeutet, dass das Faltblatt 13 beispielsweise im Fall einer Zeitung nicht mehr mit einer Seite in Kontakt steht, die über den Mittelfalz 03 mit anderen Seiten in Kontakt steht.

In einer anderen bevorzugten Ausführungsform ist der als Faltblatt 13 abtrennbare Teil des Deckblatts 02 mit zumindest einer Faltmarke 14 bedruckt, so dass das abgetrennte Faltblatt 13 in einer vorgesehenen Weise in ein kleineres Format gebracht werden kann. Somit ist es beispielsweise möglich, einer Zeitung 01 eine Beilage beizufügen, die vom Leser im gefalteten Zustand längere Zeit mitgenommen und verwendet werden kann, beispielsweise ein Messeplan oder etwas ähnliches. Es sind verschiedenste Anwendungen und Ausführungsformen denkbar (Fig. 2).

Es ist auch möglich, den zusätzlichen Falz 07 und gegebenenfalls die Perforierung 12 auf der Rückseite 04 anzubringen. Alle oben genannten Details und Ausführungsbeispiele lassen sich entsprechend übertragen, so ist dann beispielsweise mit dem, den Falz 07 tragenden, Teil des Druckproduktes 01 nicht mehr das Deckblatt 02, sondern die Rückseite 04 gemeint.

In einer anderen Ausführungsform ist es auch möglich, einen oder mehrere Falze 07 und/oder eine oder mehrere Perforierungen 12 auf dem Deckblatt 02 und/oder auf der Rückseite 04 anzubringen. Die Falze 07 können dabei entsprechende Bedruckstoffstreifen 08 beliebig nach innen bzw. nach außen schlagen. Es ist prinzipiell auch denkbar, dass weiter innen im Druckprodukt 01 liegende Seiten des Druckprodukts 01 mit Falzen 07 und Perforierungen 12 versehen sind. Weiterhin ist in einer Ausführungsform vorgesehen, dass ein auf dem Deckblatt 02 abgedrucktes Druckbild im Vergleich zu einem auf der Titelseite 09 abgedruckten Druckbild auf dem Kopf steht, d. h. um einen Winkel von 180° verdreht ist.

Das beschriebene Druckprodukt 01 lässt sich mit einer Vorrichtung für eine Druckmaschine erzeugen, wobei die Vorrichtung zumindest eine Perforiervorrichtung 26, insbesondere ein Perforiermesser 26 oder kurz Messer 26, umfasst, die in einer Richtung B senkrecht zu einer Transportrichtung A eines Bedruckstoffes 18, der bevorzugt bahnförmig ist, in einer frei wählbaren Position einstellbar ist und wobei die Vorrichtung weiterhin zumindest eine Pflugfalzvorrichtung 16 umfasst, die in der Richtung B ebenfalls in einer frei wählbaren Position einstellbar ist. Es ist sowohl für die Perforiereinrichtung 26 als auch für die Pflugfalzvorrichtung 16 denkbar, einen Verstellmechanismus von Hand, mittels einer steuerbaren Vorrichtung und/oder mittels einer Maschinensteuerung ferngesteuert betreibbar ist.

Zumindest eine Bedruckstoffbahn 18 wird sowohl von der Perforiervorrichtung 26, als auch von der Pflugfalzvorrichtung 16 bearbeitet. Bevorzugt sind die Perforiervorrichtung 26 und die Pflugfalzvorrichtung 16 in Transportrichtung A des Bedruckstoffes 18 nach einer Einrichtung zum Bedrucken den Bedruckstoffs 18 angebracht und weiter bevorzugt ist die Perforiervorrichtung 26 in Transportrichtung A des Bedruckstoffes 18 vor der Pflugfalzvorrichtung 16 angebracht. Dies erleichtert ein Anbringen der Perforierung 12 und eine Anbringung eines Falzes 03 oder Mittelfalzes 03 auf zumindest einer gleichen Linie und verhindert eine unerwünschte zweifache Perforierung 12 bei aufeinander gefalzten Teilen eines Bedruckstoffes 18. Es ist aber auch denkbar, die Perforiervorrichtung 26 in Transportrichtung A des Bedruckstoffs 18 nach der Pflugfalzvorrichtung 16 anzuordnen.

Ein Verfahren zur Herstellung des Druckproduktes 01 wird im Folgenden beschrieben. Eine Höhe des fertigen Druckprodukts 01, also eine Abmessung parallel zum Mittelfalz 03, liegt während des Herstellungsprozesses parallel zur Transportrichtung A des Bedruckstoffs 18, der hier in Form einer Bedruckstoffbahn 18 oder kurz Bahn 18 vorliegt. Seiten 09 des Druckprodukts 01, die nicht mit einer Perforierung und einem zusätzlichen Falz versehen werden sollen, werden beispielsweise auf gewöhnliche Art verarbeitet, d. h. die entsprechenden Bedruckstoffbahnen 18 werden bedruckt, gegebenenfalls perforiert, gegebenenfalls längs geschnitten, Bahnen 18 und/oder Teilbahnen 18 werden übereinander gelegt und die übereinander gelegten Bahnen 18 und/oder Teilbahnen 18 werden als Strang einer Falztrichtervorrichtung zugeführt, der an gewünschter Stelle, also üblicherweise in einer Mitte des Stranges, den Strang mit dem Mittelfalz 03 versieht. Weiterhin werden die gefalzten Stränge weiterverarbeitet, also beispielsweise quer geschnitten, weiter gefalzt und so weiter. Es können auch andere als die hier angegebenen Verfahrensschritte erfolgen und eine Reihenfolge von Verfahrensschritten ist nicht auf die oben beschriebene beschränkt.

Die Bahn 18, die eine Perforierung 12 und einen weiteren Falz 07 tragen soll, wird ebenfalls bedruckt, wobei das Druckbild auch Faltmarken 14 umfassen kann. Darauf folgen verschiedene Schritte: eventuelles Schneiden der Bahn 18 parallel zur Transportrichtung A, Perforieren der Bahn 18 parallel zur Transportrichtung A mit Hilfe eines oben beschriebenen, in seiner Position senkrecht zur Transportrichtung A der Bahn 18 variablen, Perforiermessers 26, Anordnen eines Falzes 07 entlang der Transportrichtung A mit Hilfe einer Pflugfalzvorrichtung 16, Ausrichten der Bahn 18 senkrecht zu ihrer Transportrichtung A, beispielsweise mit Hilfe von Wendestangen, Zuführung der gefalzten und perforierten Bahn 18 zum restlichen Strang und gemeinsamer Transport des Strangs auf den Falztrichter. Die Reihenfolge ist hierbei nicht, wie oben beschrieben, festgelegt, beispielsweise kann eine Ausrichtung der Bahn 18 auch vor dem Anbringen der Perforierung 12 oder vor dem Einwirken der Pflugfalzvorrichtung 16 stattfinden.

Die Arbeitsweise der Pflugfalzvorrichtung 16 zum Anbringen eines Längsfalzes ist dabei folgende: mittels einer entsprechenden Pflugfalzvorrichtung 16 wird ein Teil 17 einer Bahn 18, die in einer Transportrichtung A transportiert wird, zunächst relativ zur restlichen Bahn 18 umgebogen oder geknickt, und zwar in der Weise, dass eine Linie 19 von einem Ende 21 zum anderen Ende 22 der Bahn 18, entlang der Bahn 18 und in einer Richtung B senkrecht zu ihrer Transportrichtung A, keine durchgehend gerade Linie 19 mehr ist, sondern eine Biegung 23 oder einen Knick 23 aufweist. Das Umbiegen oder Knicken wird, entlang des Transportweges der Bahn 18, soweit fortgeführt, bis das eine Ende 21 der Linie 19 und das andere Ende 22 der Linie 19 in eine gleiche Richtung senkrecht zur Transportrichtung A der Bahn 18 weisen. Es ist bevorzugt eine Vorrichtung 24 angebracht, die den umgebogenen oder geknickten Teil 17 der Bahn 18 an den anderen Teil der Bahn 18 presst und somit einen ausgeprägten Falz 07 erzeugt. Ein bevorzugtes Beispiel für eine solche Vorrichtung 24 ist ein Walzenpaar 24, das nur einen kleinen Spalt aufweist, durch den die Bahn 18 bzw. ein geknickter Teil 17 der Bahn 18 zumindest mit der Stelle hindurchgeführt wird, an der der Falz 07 entstehen soll. Bevorzugt sind die Walzen des Walzenpaares 24 jedoch so breit, dass die komplette Bahn 18 durch den Spalt transportiert wird. Je nachdem, in welche Richtung ein Teil 17 der Bahn 18 gefalzt wird und wie die Ausrichtung der Bahn 18 zum Rest des Druckprodukts 01 ist, weist der durch den Falz 07 umgeschlagene Teil 17 der Bahn 18 im fertigen Druckprodukt 01 nach innen oder nach außen. In Fig. 5 ist die Funktionsweise der Pflugfalzvorrichtung 16 und einer Perforiervorrichtung 26 schematisch dargstellt. Zu sehen ist eine Bahn 18, die mit einer beispielhaften Pflugfalzvorrichtung 16 gefalzt wird, sowie die beschriebene Linie 19 in verschiedenen Stadien des Vorgangs. Die Pflugfalzvorrichtung 16 selbst ist, der Übersichtlichkeit halber, in Form von Walzen 16 dargestellt, sie ist aber prinzipiell nicht auf diese Ausführungsform und/oder diese Bahnführung festgelegt.

Die Perforierung 12 des Druckproduktes 01 geschieht bevorzugt auf folgende Weise: eine als Perforiermesser 26 ausgebildete Perforiervorrichtung 26, die als kreisförmiges Messer 26 mit nicht durchgehender Schneide entlang seines Umfangs ausgebildet ist, ist um eine Rotationsachse 27 drehbar gelagert. Es wird in der Art an die Bahn 18 angestellt, dass eine Rotationsachse 27 des Messers 26 senkrecht zur Transportrichtung A der Bahn 18 verläuft und eine Umfangsgeschwindigkeit des Messers 26 und eine Transportgeschwindigkeit der Bahn 18 aufeinander abgestimmt sind. Dadurch entsteht eine Perforierung 12 entlang der Transportrichtung A der Bahn 18. Es ist denkbar, die Bahn 18 nur Abschnittsweise zu perforieren, so dass das Druckprodukt 01 eine nicht über seine gesamte Höhe verlaufende Perforierung 12 aufweist, bevorzugt verläuft die Perforierung 12 jedoch durchgehend. Soll eine Perforierung 12 an genau der gleichen Stelle angebracht werden, wie der Mittelfalz 03 oder der Falz 07 oder auch in dessen Nähe, so ist es ratsam, zuerst die Perforierung 12 und danach den Mittelfalz 03 oder Falz 07 anzubringen. Die umgekehrte Reihenfolge ist zwar möglich, aber weniger einfach durchzuführen und kann beispielsweise zu dem Problem führen, dass eine Perforierung 12 auch eine Stelle des Bedruckstoffs 18 betrifft, die unter einer vorgesehenen Stelle liegt und eigentlich gar nicht perforiert werden soll. Es ist ebenfalls denkbar, Querperforierungen anzubringen, um beispielsweise das abtrennbare Faltblatt 13 in weitere Teile teilen zu können. Auch kann ein im Tabloidformat produziertes Druckprodukt 01 gemäß der obigen Beschreibung nur erzeugt werden, wenn die Perforierung 12 im Herstellungsprozess senkrecht zur Transportrichtung A verläuft. In diesem Fall ist aber auch der Einsatz anderer Mittel zum Anbringen der Falzes 07 nötig, da dieser dann ebenfalls senkrecht zur Transportrichtung A der Bahn 18 verläuft.

Im Lauf des Herstellungsverfahrens des Druckprodukts 01 werden die Bahnen 18 und/oder Teilbahnen 18, die nicht mit einer Perforierung 12 und mit einem zusätzlichen Falz 07 versehen sind und/oder werden, und die Bahn 18 oder Teilbahn 18, die mit einem zusätzlichen Falz 07 und mit einer Perforierung 12 versehen ist und/oder wird, zusammengeführt und über einen Falztrichter geführt, so dass zumindest ein Teil der Bahnen 18 und/oder Teilbahnen 18 mit einem Mittelfalz 03 versehen wird. Um Variationen des Druckprodukts wie weiter oben beschrieben und in der Art wie auch in Fig. 3 gezeigt zu erreichen, können die Bahnen 18 und/oder Teilbahnen 18 unter anderem so zusammengeführt werden, dass jede Seitenkante einer ersten Bedruckstoffbahn 18 in der Richtung B, senkrecht zu der Transportrichtung A der Bedruckstoffbahnen 18, versetzt zu jeder Seitenkante einer zweiten Bedruckstoffbahn 18 liegt. Durch das Ausrichten der, mit einer Perforierung 12 und einem Falz 07 versehenen und/oder zu versehenden, Bahn 18 oder Teilbahn 18 senkrecht zu ihrer Transportrichtung A, beispielsweise mittels Wendestangen, können verschiedene Lagen bzw. Breiten der, von dieser Teilbahn 18 erzeugten, Seiten 02; 04 des Druckprodukts 01 relativ zu den restlichen Seiten 09 des Druckprodukts 01 erzeugt werden. Dadurch entsteht die weiter oben beschriebene Gestaltungsmöglichkeit hinsichtlich der Breite der Rückseite 04 relativ zu anderen Seiten 09, hinsichtlich der gesamten Breite von nicht umgeschlagener Deckseite 02 und Bedruckstoffstreifen 08 und hinsichtlich der von der Deckseite 02 verdeckten Fläche der Titelseite 09. Beispiele für Auswirkungen von Ausrichtungen der einen zusätzlichen Falz 07 tragenden Seiten 02; 04 relativ zu anderen Seiten 09 auf das Druckprodukt 01 sind in Fig. 6 zu sehen.

Bevorzugt kommt ein Verfahren zur Herstellung des Druckprodukts 01 zum Einsatz, bei dem zumindest zwei Bedruckstoffbahnen 18 zusammengeführt werden und über den Falztrichter geführt werden, wodurch zumindest an einer dieser Bedruckstoffbahnen 18 der Mittelfalz 03 angebracht wird, wobei zumindest diese eine Bedruckstoffbahn 18 vor dem Anbringen des Mittelfalzes 03, mittels der Perforiervorrichtung 26 parallel zum Mittelfalz 03 mit der Perforierung 12 versehen wird und wobei diese eine Bedruckstoffbahn 18 nach dem Anbringen der Perforierung 12 und vor dem Anbringen des Mittelfalzes 03 über die Pflugfalzvorrichtung 16 geleitet wird und dadurch der weitere Falz 07, der parallel zum Mittelfalz 03 liegt, an dieser Bedruckstoffbahn 18 angebracht wird und wobei nach dem Führen über die Pflugfalzvorrichtung 16 und vor dem Anbringen des Mittelfalzes 03 die zumindest zwei Bedruckstoffbahnen 18 zusammengeführt werden, indem eine Bedruckstoffbahn 18, die noch keinen Falz trägt, von einer, einem von dem weiteren Falz 07 umgeschlagenen Bedruckstoffstreifen 08 abgewandten Seite an die den weiteren Falz 07 tragende Bedruckstoffbahn 18 angelegt wird und wobei die den weiteren Falz 07 tragende Bedruckstoffbahn 18 von dem Falztrichter mit genau einem Mittelfalz 03 versehen wird. Das Verfahren ist bevorzugt ein in-line-Verfahren und beinhaltet bevorzugt vorausgehende Schritte, die beispielsweise einem Bedrucken und/oder einem Lackieren des Bedruckstoffs 18 in zumindest einem Druckwerk und/oder zumindest einem Lackierwerk dienen und/oder nachfolgende Schritte, die beispielsweise einem Schneiden und/oder Querfalzen des Bedruckstoffs 18 beispielsweise in einem Falzapparat dienen. Unter einem in-line-Verfahren ist dabei ein Verfahren zu verstehen, bei dem alle Verfahrensschritte aufeinander folgend ausgeführt werden, ohne dass der Bedruckstoff 18 stehen bleibt.

Es ist auch möglich, dass eine oder mehrere der Bedruckstoffbahnen 18 Teilbahnen von zumindest einer Bedruckstoffbahn 18 sind. Beispielsweise weist die Bedruckstoffbahn 18, die mittels der Pflugfalzvorrichtung 16 mit dem zusätzlichen Falz 07 versehen wird, eine Breite auf, die einer doppelten Breite einer Seite in einem Broadsheet-Format entspricht. Eine solche Breite im Broadsheet-Format entspricht beispielsweise der Breite a der Titelseite 09. Die Bedruckstoffbahn 18 kann dabei eine Teilbahn einer ursprünglich beispielsweise vier oder sechs Seiten im Broadsheet-Format breiten Bedruckstoffbahn 18 sein. Andere Teilbahnen derselben Bedruckstoffbahn 18 können dann ebenfalls in die Herstellung des gleichen Druckprodukts einfließen.

In einer Ausführungsform werden die Bedruckstoffbahnen 18 zumindest teilweise zusammengeklebt oder geheftet, so dass ein fest zusammenhängendes Druckprodukt entsteht, von dem ein Teil mittels Durchtrennen der Perforation abtrennbar ist.

### Bezugszeichenliste

| | |
|---|---|
| 01 | Druckprodukt, Zeitung, Zeitschrift |
| 02 | Seite, Deckblatt |
| 03 | Mittelfalz |
| 04 | Seite, Rückseite |
| 05 | - |
| 06 | Bogen |
| 07 | Falz |
| 08 | Bedruckstoffstreifen |
| 09 | Seite, Titelseite |
| 10 | - |
| 11 | Kante (08) |
| 12 | Perforierung |
| 13 | Faltblatt |
| 14 | Faltmarke (13) |
| 15 | - |
| 16 | Pflugfalzvorrichtung, Walze |
| 17 | Teil (18) |
| 18 | Bedruckstoff, Bahn, Teilbahn, Bedruckstoffbahn |
| 19 | Linie (18) |
| 20 | - |
| 21 | Ende (19) |
| 22 | Ende (19) |
| 23 | Biegung, Knick (19) |
| 24 | Vorrichtung, Walzen, Walzenpaar |
| 25 | - |
| 26 | Perforiervorrichtung, Perforiermesser, Messer |
| 27 | Rotationsachse (26) |
| a | Breite (09) |
| b | Breite (04) |
| c | Breite (02) |
| d | Breite (08) |
| A | Transportrichtung (18) |
| B | Richtung senkrecht zu (A) |

## Patentansprüche

1. Druckprodukt (01), wobei das Druckprodukt (01) als eine Zeitung (01) ausgebildet ist und wobei das Druckprodukt (01) eine als Deckblatt (02) ausgebildete Seite (02), eine über einen Mittelfalz (03) mit dem Deckblatt (02) verbundene, als Rückseite (04) ausgebildete Seite (04) und zumindest eine dazwischen liegende, als Titelseite (09) ausgebildete Seite (09) umfasst, wobei ein das Deckblatt (02) und die Rückseite (04) bildender Bogen (06) parallel zu dem das Deckblatt (02) mit der Rückseite (04) verbindenden Mittelfalz (03) zumindest einen weiteren Falz (07) aufweist und wobei der das Deckblatt (02) und die Rückseite (04) bildende Bogen (06) parallel zu dem das Deckblatt (02) mit der Rückseite (04) verbindenden Mittelfalz (03) zumindest eine Perforierung (12) aufweist und wobei zumindest einer der weiteren Falze (07) beziehungsweise der weitere Falz (07) als ein, einen angrenzenden Bedruckstoffstreifen (08) nach außen schlagender Falz (07) ausgebildet ist und wobei das die Perforierung (12) aufweisende Deckblatt (02) oder die die Perforierung (12) aufweisende Rückseite (04) den zumindest einen weiteren Falz (07) tragend ausgebildet ist, wodurch ein Faltblatt (13) nur über eine Linie entlang der Perforierung (12) mit dem restlichen Druckprodukt (01) verbunden ist und durch Durchtrennen der Perforierung (12) von dem Druckprodukt (01) vollständig lösbar ist.

2. Druckprodukt nach Anspruch 1, **dadurch gekennzeichnet, dass** zumindest eine Perforierung (12) auf dem das Deckblatt (02) und die Rückseite (04) bildenden Bogen (06) in einem Bereich von einem Drittel einer Breite der Titelseite (09) um den Mittelfalz (03) liegend angeordnet ist.

3. Druckprodukt nach Anspruch 1, **dadurch gekennzeichnet, dass** zumindest eine Perforierung (12) auf dem das Deckblatt (02) mit der Rückseite (04) verbindenden Mittelfalz (03) oder innerhalb eines Toleranzbereichs von 2 cm um den Mittelfalz (03) liegt.

4. Druckprodukt nach Anspruch 1, **dadurch gekennzeichnet, dass** sich zumindest einer der weiteren Falze (07) beziehungsweise der weitere Falz (07) auf dem Deckblatt (02) befindet.

5. Druckprodukt nach Anspruch 1, **dadurch gekennzeichnet, dass** der Bedruckstoffstreifen (08) halb so breit ist wie die Titelseite (09)und dass das Deckblatt (02) halb so breit ist wie die Titelseite (09).

6. Druckprodukt nach Anspruch 1, **dadurch gekennzeichnet, dass** ein Abstand zwischen dem Mittelfalz (03) und dem zumindest einen weiteren Falz (07) so ausgebildet ist, dass ein Druckbild auf einer den Falz (07) tragenden Seite (02; 04) mit einem Druckbild auf einer, hinter dieser Seite (02; 04) liegenden, Seite (09) des Druckprodukts (01) ein zusammengehöriges Druckbild ergibt.

7. Druckprodukt nach Anspruch 1, **dadurch gekennzeichnet, dass** ein Abstand zwischen dem Mittelfalz (03) und der zumindest einen Perforierung (12) so ausgebildet ist, dass bei durchtrennter Perforierung (12) ein Druckbild auf einer die Perforierung (12) tragenden Seite (02; 04) mit einem Druckbild auf einer, hinter dieser Seite (02; 04) liegenden, Seite (09) des Druckprodukts (01) ein zusammengehöriges Druckbild ergibt.

8. Druckprodukt nach Anspruch 1, **dadurch gekennzeichnet, dass** ein Teil des, das Deckblatt (02) und die Rückseite (04) bildenden, Bogens (06) mit zumindest einer Faltmarke (14) bedruckt ist.

9. Druckprodukt nach Anspruch 1, **dadurch gekennzeichnet, dass** eine Seite (02; 04) des Bogens (06), die keinen weiteren Falz (07) tragend ausgebildet ist, weniger breit ist, als die Titelseite (09) des Druckprodukts (01).

10. Druckprodukt nach Anspruch 1, **dadurch gekennzeichnet, dass** eine Seite (02; 04), die einen weiteren Falz (07) tragend ausgebildet ist, in einem ausgeklappten Zustand breiter ist, als die Titelseite (09) des Druckprodukts (01).

11. Druckprodukt nach Anspruch 1, **dadurch gekennzeichnet, dass** eine Seite (02; 04), die einen weiteren Falz (07) tragend ausgebildet ist, in einem ausgeklappten Zustand weniger breit ist, als die Titelseite (09) des Druckprodukts (01).

12. Druckprodukt nach Anspruch 1, **dadurch gekennzeichnet, dass** zumindest ein Teil eines Druckbildes der den zusätzlichen Falz (07) tragenden Seite (02; 04) im Vergleich zu anderen Druckbildern des Druckproduktes (01) um 180° gedreht angeordnet ist.

## Claims

1. Printed product (01), the printed product (01) being designed as a newspaper (01) and the printed product (01) comprising a page (02) designed as a cover sheet (02), a page (04) designed as a back page (04) and connected to the cover sheet (02) by means of a middle fold (03), and at least one page (09) designed as a title page (09) lying in between, a sheet (06) forming the cover sheet (02) and the back page (04) having at least one further fold (07) parallel to the middle fold (03) connecting the cover sheet (02) to the back page (04) and the sheet (06) forming the cover sheet (02) and the back page (04) having at least one perforation (12) parallel to the middle fold (03) connecting the cover sheet (02) to the back page (04) and at least one of the further folds (07) or the further fold (07) being designed as a fold (07) striking outwards an adjacent print substrate strip (08) and the cover sheet (02) or the back page (04) containing the perforation (12) being designed carrying the at least one further fold (07), whereby a folded sheet (13) is connected to the remaining printed product (01) along the perforation (12) only by means of a line and is completely detachable from the printed product (01) by severing the perforation (12).

2. Printed product according to Claim 1, **characterized in that** at least one perforation (12) is disposed in a region of one third of a width of the title page (09) lying around the middle fold (03) on the sheet (06) forming the cover sheet (02) and the back page (04).

3. Printed product according to Claim 1, **characterized in that** at least one perforation (12) lies on the middle fold (03) connecting the cover sheet (02) to the back page (04) or within a tolerance range of 2 cm around the middle fold (03).

4. Printed product according to Claim 1, **characterized in that** at least one of the further folds (07) or the further fold (07) is situated on the cover sheet (02).

5. Printed product according to Claim 1, **characterized in that** the print substrate strip (08) is half as wide as the title page (09) and **in that** the cover sheet (02) is half as wide as the title page (09).

6. Printed product according to Claim 1, **characterized in that** a spacing between the middle fold (03) and the at least one further fold (07) is designed such that a printed image on a page (02; 04) carrying the fold (07) produces a matching printed image with a printed image on a page (09) of the printed product (01) lying behind this page (02; 04).

7. Printed product according to Claim 1, **characterized in that** a spacing between the middle fold (03) and the at least one perforation (12) is designed such that with severed perforation (12) a print image on a page (02; 04) carrying the perforation (12) produces a matching print image with a print image on a page (09) of the printed product (01) lying behind this page (02; 04).

8. Printed product according to Claim 1, **characterized in that** a part of the sheet (06) forming the cover sheet (02) and the back page (04) is printed with at least one fold mark (14).

9. Printed product according to Claim 1, **characterized in that** one page (02; 04) of the sheet (06) that is designed carrying no further fold (07) is less wide than the title page (09) of the printed product (01).

10. Printed product according to Claim 1, **characterized in that** one page (02; 04), that is designed carrying a further fold (07), is wider in an unfolded state than the title page (09) of the printed product (01).

11. Printed product according to Claim 1, **characterized in that** one page (02; 04) that is designed carrying a further fold (07) is less wide in an unfolded state than the title page (09) of the printed product (01).

12. Printed product according to Claim 1, **characterized in that** at least one part of a print image of the page (02; 04) carrying the additional fold (07) is arranged rotated by 180° in comparison to other print images of the printed product (01).

## Revendications

1. Produit imprimé (01), ledit produit imprimé (01) étant réalisé sous forme de journal (01) et ledit produit imprimé (01) comprenant une page (02) réalisée comme page de couverture (02), une page (04) reliée à la couverture (02) par un pli central (03) et réalisée comme page de dos (04), et au moins une page (09) intercalaire réalisée comme page de titre (09), une feuille (06) formant la page de couverture (02) et la page de dos (04) présentant au moins un autre pli (07) parallèlement au pli central (03) reliant la page de couverture (02) et la page de dos (04), la feuille (06) formant la page de couverture (02) et la page de dos (04) présentant au moins une perforation (12) parallèlement au pli central (03) reliant la page de couverture (02) et la page de dos (04), au moins un des autres plis (07) ou l'autre pli (07) étant réalisé comme un pli (07) ouvrant vers l'extérieur, adjacent à une bande du support d'impression (08), et la page de couverture (02) ou la page de dos (04) présentant la perforation (12) étant réalisée de manière à comprendre l'autre pli ou les autres plis (07), un dépliant (13) n'étant ainsi relié au reste du produit imprimé (01) que par une ligne le long de la perforation (12) et étant totalement détachable du produit imprimé (01) par déchirure de la perforation (12).

2. Produit imprimé selon la revendication 1, **caractérisé en ce qu'**au moins une perforation (12) sur la feuille (06) formant la page de couverture (02) et la page de dos (04) est située dans une zone représentant un tiers de la largeur de la page de titre (09) autour du pli central (03).

3. Produit imprimé selon la revendication 1, **caractérisé en ce qu'**au moins une perforation (12) est située sur le pli central (03) reliant la page de couverture (02) et la page de dos (04), à l'intérieur d'une plage de tolérance de 2 cm autour du pli central (03).

4. Produit imprimé selon la revendication 1, **caractérisé en ce qu'**au moins un des autres plis (07) ou l'autre pli (07) se trouve sur la page de couverture (02).

5. Produit imprimé selon la revendication 1, **caractérisé en ce que** la largeur de la bande du support d'impression (08) représente la moitié de la largeur de la page de titre (09), et **en ce que** la largeur de la page de couverture (02) représente la moitié de la largeur de la page de titre (09).

6. Produit imprimé selon la revendication 1, **caractérisé en ce qu'**un espacement entre le pli central (03) et l'autre pli ou les autres plis (07) est prévu de telle manière qu'une image d'impression sur une page (02 ; 04) comprenant le pli (07) forme une image d'impression allant de pair avec une image d'impression sur une page (09) du produit imprimé (01) située derrière ladite page (02 ; 04).

7. Produit imprimé selon la revendication 1, **caractérisé en ce qu'**un espacement entre le pli central (03) et la ou les perforations (12) est prévu de telle manière qu'en cas de déchirure de la perforation (12), une image d'impression sur une page (02 ; 04) comprenant la perforation (12) forme une image d'impression allant de pair avec une image d'impression sur une page (09) du produit imprimé (01) située derrière ladite page (02 ; 04).

8. Produit imprimé selon la revendication 1, **caractérisé en ce qu'**une partie de la feuille (06) formant la page de couverture (02) et la page de dos (04) reçoive l'impression d'au moins un repère de pliage (14).

9. Produit imprimé selon la revendication 1, **caractérisé en ce qu'**une page (02 ; 04) de la feuille (06), réalisée de manière à ne comprendre aucun autre pli (07), est de largeur inférieure à la page de titre (09) du produit imprimé (01).

10. Produit imprimé selon la revendication 1, **caractérisé en ce qu'**une page (02 ; 04) réalisée de manière à comprendre un autre pli (07), est plus large en état d'ouverture que la page de titre (09) du produit imprimé (01).

11. Produit imprimé selon la revendication 1, **caractérisé en ce qu'**une page (02 ; 04) réalisée de manière à comprendre un autre pli (07), est moins large en état d'ouverture que la page de titre (09) du produit imprimé (01).

12. Produit imprimé selon la revendication 1, **caractérisé en ce qu'**au moins une partie d'une image d'impression de la page (02 ; 04) comprenant le pli (07) supplémentaire est disposée suivant une rotation de 180° par rapport à d'autres images d'impression du produit imprimé (01).
